# EUROPÄISCHE PATENTSCHRIFT

(11) **EP 1 265 797 B1**
(45) Veröffentlichungstag und Bekanntmachung des Hinweises auf die Patenterteilung: **28.04.2004**
(21) Anmeldenummer: 01903783.7
(22) Anmeldetag: 19.02.2001
(51) Int. Cl.: B65F 1/14

(54) **ABFALLBEHÄLTER UND ABFALLBEHÄLTERSYSTEM**
A WASTE CONTAINER AND WASTE CONTAINER SYSTEM
RECIPIENT A ORDURES ET SYSTEME Y RELATIF

(30) Priorität: 24.03.2000 DE 10014762; 10.11.2000 DE 10055657
(43) Veröffentlichungstag der Anmeldung: 18.12.2002
(73) Patentinhaber: Stuff, Walter, 57368 Lennestadt-Elspe (DE)
(72) Erfinder: Stuff, Walter, 57368 Lennestadt-Elspe (DE)
(74) Vertreter: VOSSIUS & PARTNER
(86) Internationale Anmeldenummer: PCT/EP2001/001847
(87) Internationale Veröffentlichungsnummer: WO 2001/072608

(56) Entgegenhaltungen:
- DE-U- 7 522 239
- DE-U- 9 205 597

## Beschreibung

Die Erfindung betrifft einen Abfallbehälter für den Innen- und Außenbereich, der an einem Träger, z.B. an einer Säule, abnehmbar montiert ist, sowie ein den Abfallbehälter aufweisendes Abfallbehäitersystem.

Beim Handhaben, insbesondere beim Entleeren konventioneller Abfallbehälter besteht für die mit der Abfallbeseitigung beschäftigten Personen oftmals ein Sicherheitsrisiko, da häufig in den Abfallbehälter hinein gegriffen werden muß, so daß es zu Verletzungen oder Infektionen, z.B. durch Einwegspritzen, infizierte Verbände und andere bedenkliche Abfälle kommen kann.

Ein Lösbar an einem Trager montierbarer Abfallbehälter, der eine aufklappbare und verriegelbare Wandung aufweist, ist in DE-U-75 22 239 beschrieben.

Der vorliegenden Erfindung liegt die Aufgabe zugrunde, einen verbesserten Abfallbehälter sowie ein verbessertes Abfallbehältersystem bereitzustellen, mit dem die im Stand der Technik bekannten Nachteile vermieden werden können. Insbesondere soll dabei eine schnelle und hygienisch sichere Handhabung (Abfallentsorgung) möglich sein. Diese Aufgabe wird mit den Merkmalen der Patentansprüche gelöst.

Dabei geht die Erfindung von dem Grundgedanken aus, daß der Abfallbehälter einen Boden und eine Wandung aufweist und mittels eines Montagesystems an einem Träger, z.B. einer Säule oder Wand, lösbar montierbar ist. Erfindungsgemäß ist mindestens ein Abschnitt der Wandung z.B. zum Entleeren des Behälters aufklappbar ausgebildet, wobei dieser Abschnitt mit einer Verriegelungseinrichtung in Wirkverbindung steht, so daß nach einem Entriegeln der Abschnitt der Wandung aufgeklappt werden kann, um Gegenstände im Inneren des Abfallbehälters freizulegen. Die Verriegelungseinrichtung ist vorzugsweise derart angeordnet, daß sie erst nach einem Abnehmen des Abfallbehälters vom Träger zugänglich ist, um eine unsachgemäßes Entriegeln zu unterbinden. Das Montagesystem weist erfindungsgemäß vorzugsweise eine am Boden des Abfallbehälters vorgesehene Rolle auf, die in eine am Träger ausgebildete Mulde zum Zweck der Positionierung und Fixierung eingeführt werden kann. Die Sicherung des Abfallbehälters am Träger erfolgt vorzugsweise durch eine Arretiereinrichtung, die beispielsweise mit einem Schlüssel geöffnet und geschlossen werden kann. Das erfindungsgemäße Abfallbehältersystem weist vorzugsweise mindestens zwei der Abfallbehälter auf, die an einem gemeinsamen Träger, insbesondere an einer Säule, montierbar sind.

Gegenüber den aus dem Stand der Technik bekannten Abfallbehältern weist der erfindungsgemäße Abfallbehälter insbesondere den Vorteil auf, daß damit die schon lange von Entsorgungsexperten geforderte berührungslose Abfallentsorgung erreicht wird, was insbesondere aufgrund der Tatsache, daß das rücksichtslose Wegwerfen selbst gefährlicher Abfälle immer mehr zunimmt, von erheblicher Bedeutung ist. Darüber hinaus erlaubt der erfindungsgemäße Abfallbehälter ein Entleeren und anschließendes Arretieren in Sekundenschnelle, wobei gleichzeitig auf Müll- bzw. Plastikbeutel für die Behälter verzichtet werden kann. Folglich wird mit dem erfindungsgemäßen Abfallbehälter eine wesentlich effizientere Handhabung von Abfallbehältern bei gleichzeitig optimalem Schutz und optimaler Hygiene gewährleistet.

Der Einsatzbereich des erfindungsgemäßen Abfallbehälters, der außerdem durch sein ästhetisches Äußeres geradezu zu umweltbewußtem Handeln animiert, ist vielfältig, z.B. öffentliche Garten- und Parkanlagen, Freizeitzentren im Freien, Sportanlagen, Messehallen und Messegelände, Fußgängerzonen, Parkplätze, Raststätten, Open-Air-Gastronomie vom Bistro bis zum Biergarten. Dabei bewährt sich der erfindungsgemäße Abfallbehälter durch seine robuste und stabile Ausführung, die auch farblich dem jeweiligen Einsatzort angepaßt werden kann. Bei einer Mehrfachkombination von Einzelbehältern zu einem Abfallbehältersystem ist eine Sortierung verschiedener Abfallarten möglich.

Bevorzugte Ausführungsformen des erfindungsgemäßen Abfallbehälters und Abfallbehältersystems werden nachstehend unter Bezugnahme auf die Zeichnungen beispielhaft näher beschrieben. Es zeigen:
- Fig. 1: eine perspektivische Darstellung einer Ausführungsform des erfindungsgemäßen Abfallbehälters an einer als Träger dienenden Säule im montierten Zustand;
- Fig. 2: eine perspektivische Darstellung des Abfallbehälters gemäß Fig. 1 im entriegelten und etwas vorgezogenen Zustand;
- Fig. 3: eine perspektivische Darstellung des Abfallbehälters gemäß Fig. 1 im abgenommenen Zustand vor dem Entleeren;
- Fig. 4: eine perspektivische Ansicht auf den noch geschlossenen Behälter von unten, wobei insbesondere die Verriegelungseinrichtung und Teile der Montageeinrichtung sichtbar sind;
- Fig. 5: die perspektivische Ansicht von Fig. 4, wobei die aufklappbaren Abschnitte des Abfallbehälters entriegelt sind;
- Fig. 6: eine perspektivische Darstellung der Wandung des Abfallbehälters mit geöffneten Abschnitten der Wandung zum Entleeren des Behälters;
- Fig. 7: eine perspektivische Ansicht entsprechend Fig. 6 von unten, wobei insbesondere die Verriegelungseinrichtung und Teile der Montageeinrichtung bei geöffneten Wandabschnitten sichtbar sind;
- Fig. 8: eine Seitenansicht einer Ausführungsform des erfindungsgemäßen Abfallbehältersystems mit mindestens drei Einzelbehältern;
- Fig. 9: eine Draufsicht auf das Abfallbehältersystem gemäß Fig. 8 mit vier Einzelbehältern;
- Fig. 10: eine Unteransicht des Abfallbehältersystems gemäß Fig. 9;
- Fig. 11: eine Draufsicht auf den Abfallbehälter gemäß Fig. 1;
- Fig. 12: eine Draufsicht auf eine weitere Ausführungsform des Abfallbehältersystems mit zwei Abfallbehältern nebeneinander;
- Fig. 13: eine Draufsicht auf eine weitere Ausführungsform des Abfallbehältersystems mit zwei gegenüberliegenden Abfallbehältern;
- Fig. 14: eine Draufsicht auf eine weitere Ausführungsform des Abfallbehältersystems mit drei Abfallbehältern; und
- Fig. 15: eine perspektivische Darstellung einer Ausführungsform eines Sockelteils zur Befestigung eines Trägers an einem Untergrund.

Die in Fig. 1 dargestellte Ausführungsform zeigt einen einzelnen Abfallbehälter 1 an einer als Träger dienenden Säule 2. Anstelle der Säule 2 könnte der erfindungsgemäße Abfallbehälter 1 jedoch auch an jedem anderen geeigneten Träger montiert werden, wie z.B. an einer Wand, einem Zaun, Pfostel, eines Verkehrsschilds oder auch direkt am Boden. Der Abfallbehälter 1 weist vorzugsweise ein Abdeckung 3, beispielsweise in Form eines Regenschutzdaches auf. Das Regenschutzdach 3, dessen Kontur im wesentlichen der des Einzelbehälters 1 entspricht, kann ferner einen Ascher aufweisen. Unterhalb der Abdeckung 3 ist hat der Abfallbehälter 1 eine Einwurföffnung 4, die im wesentlichen durch die nach oben offene Wandung des Behälters und den unteren Rand der Abdeckung 3 gebildet ist Im Bereich der Einwurföffnung 4, vorzugsweise etwa am unteren Rand der Einwurföffnung 4 ist an der Wandung des Behälters 1 ein Handgriff 5 vorgesehen, mit dessen Hilfe der Behälter 1 bequem gehandhabt werden kann, z.B. zum Entnehmen bzw. Vorziehen des Behälters 1 aus dem Träger 2, wie in Fig. 2 gezeigt. Danach kann der Behälter 1 mit einer Hand ganz abgenommen werden, wie in Fig. 3 dargestellt.

Die Ver- und Entriegelung des Abfallbehälters 1 erfolgt vorzugsweise mit einem Spezialschlüssel, z.B. einem Dreikantschlüssel, an einem entsprechenden Schloß, beispielsweise einem in den Fig. 1 bis 3 dargestellten Dreikantansatz 6 am oberen, aus der Säule 2 herausragenden Ende einer Welle. Die Welle steht an ihren oberen und unteren Endabschnitten vorzugsweise jeweils mit einem Verriegelungshaken 7 in Wirkverbindung, um den Abfallbehälter 1 an der Säule 2 zu arretieren. Die Verriegelungshaken 7 greifen am Abfallbehälter 1 jeweils in eine Konsole 8 ein, die derart ausgebildet ist, daß der Verriegelungshaken 7 vorzugsweise nicht nur den Behälter 1 an der Säule 2 arretiert, sondern auch die aufklappbaren Abschnitte bzw. Teilwände 9 der Wandung in ihrer geschlossenen Position fixiert. Zu diesem Zweck ist es bevorzugt, die Konsole 8 an beiden Teilwänden 9 der Wandung des Einzelbehälters 1 auszubilden, so daß der Verriegelungshaken 7 beim Verriegeln durch beide Teile der Konsole 8 hindurch greift und so sowohl den Behälter 1 mit der Säule 2 verbindet als auch den Behälter 1 in seiner geschlossenen Position fixiert. Die aufklappbaren Teilwände 9 der Wandung befinden sich also vorzugsweise in einem zur Säule 2 hin gerichteten Bereich des Einzelbehälters 1 und sind beispielsweise durch Scharniere 10 mit dem feststehenden, restlichen Teil 11 der Wandung des Einzelbehälters 1 verbunden.

Entsprechend der Darstellung in Fig. 11, besitzt der Abfallbehälter 1 in Draufsicht betrachtet vorzugsweise im wesentlichen die Form eines Quadrates, von dem die der Säule 2 zugewandte hinter Ecke und die dieser gegenüberliegende Ecke abgeflacht sind. Es sind jedoch auch zahlreiche andere Formen möglich, z.B. jegliches Vieleck mit oder ohne Abflachungen, Zylinder- bzw. Tonnenformen mit oder ohne Abflachungen usw.

Bei eingesetztem Abfallbehälter 1 rastet eine unter dem Boden 12 desselben frei drehbar gelagerte Rolle 13 in eine Mulde 14 einer an der Säule 2 ausgebildeten Stützkonsole 15 ein. Die Rolle 13 erleichtert das Einsetzen und Herausnehmen des Abfallbehälters 1 und dient als Sicherungs- bzw. Fixiereinrichtung.

Wie Fig. 4 und 5 zeigen, werden selbst bei einem entriegelten und heraus genommenen Abfallbehälter 1, d.h. wenn die Verriegelungshaken 7 die Konsole 8 freigegeben haben, die Teilwände 9 noch durch zwei Verriegelungsbolzen 16 im geschlossenen Zustand zusammengehalten, indem sie in entsprechende Öffnungen 19 in den aufklappbaren Teilwänden 9 hinein ragen. Die Verriegelungsbolzen 16 stehen vorzugsweise mit einem Schieber 17 in Verbindung, der entgegen der Kraft einer Feder 18 in eine entriegelte Position gebracht werden kann, so daß die Verriegelungsbolzen 16 die Öffnungen 19 in den Teilwänden 9 verlassen und die Teilwände 9 somit aufklappen und den Inhalt des Abfallbehälters 1 freigeben. Bei dieser Manipulation kommt die Bedienungsperson mit dem Inhalt des Behälters 1 nicht in Berührung, da die aufklappbaren Teilwände 9 ausreichend weit auseinanderklappen.

In Fig. 5 ist die Entriegelung der Teilwände 9 dargestellt, und in den Fig. 6 und 7 ist der geöffnete Abfallbehälter dargestellt. Wie in Fig. 7 dargestellt, weist die Verriegelungseinrichtung für die aufklappbaren Teilwände 9 vorzugsweise ferner zwei Verbindungsgestänge 20 auf, von denen jeweils eines mit seinem einen Enden mit dem Schieber 17 und mit seinem anderen Ende mit der jeweiligen Teilwand 9 verbunden ist. Durch diese Zwangsführung kann auf effektive Weise sichergestellt werden, daß beim Entriegeln durch den Schieber 17 gleichzeitig auch die Teilwände 9 geöffnet werden. Beim Loslassen des Schiebers 17 drängt die Feder 18 diesen in Richtung seiner verriegelten Position, wobei diese Bewegung gleichzeitig zwangsweise ein Zusammenklappen (Schließen) der Teilwände 9 bewirkt.

Nach dem Wiedereinsetzen des Abfallbehälters 1 in die Säule 2 können die Verriegelungshaken 7 mit dem Spezialschlüssel wieder in Verriegelungsstellung gebracht werden, wobei sie in entsprechende Aussparungen 21 in den Konsolen 8 der Teilwände 9 eingreifen. Diese Schlitze 21 sind insbesondere in Fig. 6 erkennbar.

Fig. 8 zeigt eine Seitenansicht einer ersten Ausführungsform eines Abfallbehältersystems, das im wesentlichen eine Kombination mit dreier vorstehend diskutierter Abfall- bzw. Einzelbehälter 1 ist, wenn ein hinterer Einzelbehälter 1 nicht angesetzt ist, so daß diese Kombination z.B. dichter an einer Wand im Innen- oder Außenbereich aufgestellt werden kann. Die Einzelbehälter 1 werden beim erfindungsgemäßen System zusammen an einem Träger bzw. an einer Säule 2 montiert.

Die Fig. 9 bis 14 zeigen verschiedene Kombinationsmöglichkeiten von Abfallbehältern 1, wobei Fig. 9 eine Kombination mit vier Einzelbehältern 1 an einer einzigen Säule 2 darstellt. Fig. 10 zeigt eine Unteransicht dieser Kombination gemäß Fig. 9. Wie bereits erwähnt, zeigt Fig. 11 die Säule 2 mit einem Einzelbehälter 1, Fig. 12 zeigt die Säule 2 mit zwei nebeneinander angeordneten Einzelbehältern, Fig. 13 zeigt eine Kombination mit zwei einander gegenüberliegenden Einzelbehältern 1, und Fig. 14 zeigt eine Dreierkombination von Einzelbehältern 1 entsprechend der Seitenansicht gemäß Fig. 8.

In Fig. 15 ist eine Ausführungsform eines zur Montage der Säule 2 verwendbaren Sockelteils 22 perspektivisch dargestellt, das auf einem festen Boden angeschraubt werden kann. Auf das Sockelteil 22 wird die Säule 2 übergestülpt, d.h. die Säule 2 nimmt das Sockelteil 22, das in Fig. 15 gegenüber den übrigen Figuren vergrößert dargestellt ist, in sich auf. Die Säule 2 wird mit dem Sockelteil 22, das entsprechende Gewindebohrungen 23 aufweist, verschraubt, die bei aufgesetzter Säule 2 mit Durchgangsbohrungen 24 der Säule 2 fluchten. Vorteilhaft besteht das Sockelteil 22 aus Edelstahl.

Damit nicht jedermann die Säule 2 durch Herausdrehen der Befestigungsschrauben von dem Sockelteil 22 lösen kann, weist das Sockelteil 22 vorzugsweise U-förmige Ausnehmungen 25 auf. Durch diese Ausnehmungen 25 entstehen Laschen 26, die bei Bedarf vor dem Überstülpen der Säule 2 nach außen gebogen werden können. Beim Überstülpen der Säule 2 rasten dann die Laschen 26 in Öffnungen der Säule 2 ein.

## Patentansprüche

1. Abfallbehälter (1) mit einem Boden (12) und einer Wandung (9, 11), der mittels eines Montagesystems (7, 8, 13, 14) lösbar an einem Träger (2) montierbar ist, wobei mindestens ein Abschnitt (9) der Wandung aufklappbar ausgebildet ist und mit einer Verriegelungseinrichtung (16, 17, 18, 19, 20) in Wirkverbindung steht, die den aufklappbaren Abschnitt (9) im unbetätigten Zustand in eine verriegelte, geschlossene Position drängt und bei Betätigung den aufklappbaren Abschnitt (9) entriegelt und öffnet.

2. Abfallbehälter (1) nach Anspruch 1, wobei die Verriegelungseinrichtung (16, 17, 18, 19, 20) derart angeordnet, daß sie erst nach einem Abnehmen des Abfallbehälters (1) vom Träger (2) zugänglich ist.

3. Abfallbehälter (1) nach Anspruch 1 oder 2, wobei die Verriegelungseinrichtung (16, 17, 18, 19, 20) im wesentlichen unter dem Boden (12) angeordnet ist und ein gegen ein Federelement (18) wirkendes Betätigungselement (17) aufweist, das zum Ver- und Entriegeln des mindestens einen aufklappbaren Abschnitts (9) mit mindestens einem Verriegelungselement (16) gekoppelt ist.

4. Abfallbehälter (1) nach Anspruch 3, wobei das Betätigungselement (17) ein unter dem Boden (12) geführter Schieber und das mindestens eine Verriegelungselement (16) ein Bolzen ist, der zum Verriegeln in eine entsprechende im aufklappbaren Abschnitt (9) vorgesehene Aussparung (19) einführbar ist.

5. Abfallbehälter (1) nach Anspruch 3 oder 4, wobei die Verriegelungseinrichtung (16, 17, 18, 19, 20) ein zwischen dem aufklappbaren Abschnitt (9) und dem Betätigungselement (17) vorgesehenes Verbindungselement (20) aufweist, das eine Zwangsführung für den aufklappbaren Abschnitt (9) bildet.

6. Abfallbehälter (1) nach einem der Ansprüche 1 bis 5, wobei das Montagesystem (7, 8, 13, 14) eine am Boden (12) des Abfallbehälters (1) vorgesehene Rolle (13) aufweist, die in eine an einer Stützkonsole (15) des Trägers (2) ausgebildete Mulde (14) einführbar ist.

7. Abfallbehälter (1) nach einem der Ansprüche 1 bis 6, wobei das Montagesystem (7, 8; 13, 14) eine Arretiereinrichtung (7, 8) zur Sicherung des Abfallbehälters (1) am Träger (2) aufweist.

8. Abfallbehälter (1) nach Anspruch 7, wobei die Arretiereinrichtung (7, 8) derart ausgebildet ist, daß sie den Abfallbehälter (1) am Träger (2) arretiert und gleichzeitig den aufklappbaren Abschnitt (9) der Wandung in seiner geschlossenen Position fixiert.

9. Abfallbehälter (1) nach Anspruch 7 oder 8, wobei die Arretiereinrichtung eine am Träger (2) vorgesehene Welle mit mindestens einem daran ausgebildeten Verriegelungshaken (7) aufweist, der in eine an der Wandung (9, 11) und/oder am Boden (12) vorgesehene Aussparung (21) einhakbar ist.

10. Abfallbehälter (1) nach Anspruch 9, wobei die Welle einen Endabschnitt (6) aufweist, der zum Ansetzen eines Spezialschlüssels geeignet ist.

11. Abfallbehälter (1) nach einem der Ansprüche 1 bis 10, der in Draufsicht betrachtet eine im wesentlichen quadratische Grundform aufweist, wobei eine dem Träger (2) zugewandte Ecke und eine dieser gegenüberliegende Ecke abgeflacht sind.

12. Abfallbehälter (1) nach einem der Ansprüche 1 bis 11, wobei der mindestens eine aufklappbare Abschnitt (9) dem Träger (2) zugewandt ausgebildet ist.

13. Abfallbehälter (1) nach einem der Ansprüche 1 bis 12, wobei der mindestens eine aufklappbare Abschnitt (9) durch Scharniere (10) mit der feststehenden Wandung (11) verbunden ist.

14. Abfallbehälter (1) nach einem der Ansprüche 1 bis 13, wobei eine den Abfallbehälter (1) überdeckende Abdeckung (3) vorgesehen ist, die zwischen ihrem unteren Rand und einem oberen Rand der Wandung (9, 11) eine Einwurföffnung (4) bildet.

15. Abfallbehälter (1) nach einem der Ansprüche 1 bis 14, wobei eine im Bereich des Bodens (12) integrierte Auffangschale für Restflüssigkeit vorgesehen ist.

16. Abfallbehälter (1) nach einem der Ansprüche 1 bis 15, wobei zwei aufklappbare Abschnitte (9) in einem dem Träger (2) zugewandten Bereich vorgesehen sind.

17. Abfallbehältersystem mit einem oder mehreren, vorzugsweise vier Abfallbehältern (1) nach einem der Ansprüche 1 bis 16, die an einem gemeinsamen Träger (2) montierbar sind.

18. Abfallbehälter system nach Anspruch 17, wobei der Träger (2) als Säule ausgebildet ist.

19. Abfallbehältersystem nach Anspruch 18, wobei die Abfallbehälter (1) am Umfang der Säule (2) angeordnet sind.

## Claims

1. A waste container (1) comprising a bottom (12) and a wall (9, 11), which is releasably mountable to a support (2) by means of a mounting system (7, 8, 13, 14), wherein at least one portion (9) of the wall is so designed that it can be folded back and is in functional connection with a locking means (16, 17, 18, 19, 20) which forces the foldable portion (9) into a locked closed position when it is not operated and unlocks and opens the foldable portion (9) when it is operated.

2. The waste container (1) according to claim 1, wherein the locking means (16, 17, 18, 19, 20) is so arranged that it is accessible only after the removal of the waste container (1) from the support (2).

3. The waste container (1) according to claim 1 or 2, wherein the locking means (16, 17, 18, 19, 20) is arranged essentially below the bottom (12) and has an operating member (17) which acts against a spring element (18) and is coupled to at least one locking member (16) in order to lock or unlock the at least one foldable portion (9).

4. The waste container (1) according to claim 3, wherein the operating member (17) is a bar located below the bottom (12) and the at least one locking member (16) is a pin which can be inserted into a corresponding opening (19) provided in the foldable portion (9) for the locking operation.

5. The waste container (1) according to claim 3 or 4, wherein the locking means (16, 17, 18, 19, 20) has a connecting member (20) which is provided between the foldable portion (9) and the operating member (17) and constitutes forced guidance of the foldable portion (9).

6. The waste container (1) according to any one of claims 1 to 5, wherein the mounting system (7, 8, 13, 14) has a roll (13) which is provided at the bottom (12) of the waste container (1) and can be inserted into a recess (14) provided at a supporting console (15) of the support (2).

7. The waste container (1) according to any one of claims 1 to 6, wherein the mounting system (7, 8, 13, 14) has a locking means (7, 8) for securely holding the waste container (1) in place at the support (2).

8. The waste container (1) according to claim 7, wherein the locking means (7, 8) is so designed that it securely holds the waste container (1) in place at the support (2) and at the same time securely holds the foldable portion (9) of the wall in its closed position.

9. The waste container (1) according to claim 7 or 8, wherein the locking means comprises a shaft which is provided at the support (2) and has at least one locking hook (7) formed on it, the locking hook being capable of being hooked into an opening (21) provided at the wall (9, 11) and/or at the bottom (12).

10. The waste container (1) according to claim 9, wherein the shaft has an end portion (6) at which a special wrench or key can be applied.

11. The waste container (1) according to any one of claims 1 to 10, which in the top view has an essentially square basic form, one comer of it which faces the support (2) and one comer opposite thereto being flattened.

12. The waste container (1) according to any one of claims 1 to 11, wherein the at least one foldable portion (9) is so formed as to face the support (2).

13. The waste container (1) according to any one of claims 1 to 12, wherein the at least one foldable portion (9) is connected to the stationary wall (11) by hinges (10).

14. The waste container (1) according to any one of claims 1 to 13, wherein a cover (3) covering the waste container (1) is provided, said cover forming an input opening (4) between its lower rim and an upper rim of the wall (9, 11).

15. The waste container (1) according to any one of claims 1 to 14, wherein a pan integrated in the area of the bottom (12) for collecting the residual liquid is provided.

16. The waste container (1) according to any one of claims 1 to 15, wherein two foldable portions (9) are provided in an area facing the support (2).

17. Waste container system comprising one or more, preferably four waste containers (1) according to any one of claims 1 to 16 which can be mounted on a common support (2).

18. The waste container system according to claim 17, wherein the support (2) is formed as a column.

19. The waste container system according to claim 18, wherein the waste containers (1) are arranged at the circumference of the column (2).

## Revendications

1. Récipient à ordures (1) comprenant un fond (12) et une paroi (9, 11), et pouvant être monté amoviblement sur un support (2) au moyen d'un système de montage (7, 8, 13, 14), dans lequel au moins une région (9) de la paroi est réalisée avec faculté d'ouverture par pivotement, et est en liaison opérante avec un mécanisme de verrouillage (16, 17, 18, 19, 20) qui, à l'état non actionné, pousse vers une position fermée verrouillée la région (9) ouvrable par pivotement ; et qui, lors d'un actionnement, déverrouille et ouvre ladite région (9) ouvrable par pivotement.

2. Récipient à ordures (1) selon la revendication 1, dans lequel le mécanisme de verrouillage (16, 17, 18, 19, 20) est disposé de manière à n'être accessible qu'après une dissociation dudit récipient à ordures (1) d'avec le support (2).

3. Récipient à ordures (1) selon la revendication 1 ou 2, dans lequel le mécanisme de verrouillage (16, 17, 18, 19, 20) est disposé pour l'essentiel au-dessous du fond (12) et présente un élément d'actionnement (17) qui agit en s'opposant à un élément élastique (18), et est accouplé à au moins un élément de verrouillage (16) en vue du verrouillage et du déverrouillage de la région (9) ouvrable par pivotement, prévue au minimum.

4. Récipient à ordures (1) selon la revendication 3, dans lequel l'élément d'actionnement (17) est une coulisse guidée au-dessous du fond (12) ; et l'élément de verrouillage (16) prévu au minimum est une targette qui, en vue du verrouillage, peut être introduite dans une échancrure correspondante (19) prévue dans la région (9) ouvrable par pivotement.

5. Récipient à ordures (1) selon la revendication 3 ou 4, dans lequel le mécanisme de verrouillage (16, 17, 18, 19, 20) présente un élément de solidarisation (20) qui est prévu entre l'élément d'actionnement (17) et la région (9) ouvrable par pivotement, et matérialise un guidage forcé affecté à ladite région (9) ouvrable par pivotement.

6. Récipient à ordures (1) selon l'une des revendications 1 à 5, dans lequel le système de montage (7, 8, 13, 14) comporte un rouleau (13) prévu au fond (12) dudit récipient à ordures (1), et pouvant être inséré dans une rigole (14) façonnée sur une console d'appui (15) du support (2).

7. Récipient à ordures (1) selon l'une des revendications 1 à 6, dans lequel le système de montage (7, 8, 13, 14) comporte un mécanisme d'arrêt (7, 8), en vue d'arrêter ledit récipient à ordures (1) sur le support (2).

8. Récipient à ordures (1) selon la revendication 7, dans lequel le mécanisme d'arrêt (7, 8) est réalisé de façon telle qu'il arrête ledit récipient à ordures (1) sur le support (2) ; et consigne simultanément à demeure, dans sa position fermée, la région (9) de la paroi qui peut être ouverte par pivotement.

9. Récipient à ordures (1) selon la revendication 7 ou 8, dans lequel le mécanisme d'arrêt présente un arbre prévu sur le support (2), et sur lequel est ménagé au moins un crochet de verrouillage (7) pouvant être accroché dans une échancrure (21) prévue sur la paroi (9, 11) et/ou sur le fond (12).

10. Récipient à ordures (1) selon la revendication 9, dans lequel l'arbre possède un tronçon extrême (6) se prêtant à l'engagement d'une clé spéciale.

11. Récipient à ordures (1) selon l'une des revendications 1 à 10, muni d'une configuration de base sensiblement rectangulaire observé en plan, avec aplatissement d'un coin tourné vers le support (2), et d'un coin opposé au coin précité.

12. Récipient à ordures (1) selon l'une des revendications 1 à 11, dans lequel la région (9) ouvrable par pivotement, prévue au minimum, est réalisée pour faire face au support (2).

13. Récipient à ordures (1) selon l'une des revendications 1 à 12, dans lequel la région (9) ouvrable par pivotement, prévue au minimum, est reliée à la paroi fixe (11) par l'intermédiaire de charnières (10).

14. Récipient à ordures (1) selon l'une des revendications 1 à 13, dans lequel est prévu un couvercle (3) coiffant ledit récipient à ordures (1), et matérialisant un orifice récepteur (4) entre son bord inférieur et un bord supérieur de la paroi (9, 11).

15. Récipient à ordures (1) selon l'une des revendications 1 à 14, dans lequel est prévue une écuelle collectrice de liquide résiduaire, intégrée dans la zone du fond (12).

16. Récipient à ordures (1) selon l'une des revendications 1 à 15, dans lequel deux régions (9) ouvrables par pivotement sont prévues dans une zone tournée vers le support (2).

17. Système de récipients à ordures comprenant un ou plusieurs, de préférence quatre récipients à ordures (1) selon l'une des revendications 1 à 16, pouvant être. montés sur un support commun (2).

18. Système de récipients à ordures selon la revendication 17, le support (2) étant réalisé sous la forme d'une colonne.

19. Système de récipients à ordures, selon la revendication 18, dans lequel lesdits récipients à ordures (1) sont disposés sur le pourtour de la colonne (2).
